# EUROPÄISCHE PATENTSCHRIFT

(11) **EP 4 082 670 B1**
(45) Veröffentlichungstag und Bekanntmachung des Hinweises auf die Patenterteilung: **03.12.2025**
(21) Anmeldenummer: 21170580.1
(22) Anmeldetag: 27.04.2021
(51) Int. Cl.: B05B 7/00

(54) **VORRICHTUNG ZUM THERMISCHEN BESCHICHTEN MITTELS DRAHTLICHTBOGENSPRITZEN**
DEVICE FOR THERMAL COATING BY MEANS OF WIRE ARC SPRAYING
DISPOSITIF DE REVÊTEMENT THERMIQUE AU MOYEN DE LA PULVÉRISATION À FIL À ARC ÉLECTRIQUE

(43) Veröffentlichungstag der Anmeldung: 02.11.2022
(73) Patentinhaber: Grillo-Werke AG, 47169 Duisburg (DE)
(72) Erfinder: Prenger, Frank, 47169 Duisburg (DE); Hof, Stefan, 47169 Duisburg (DE); Jantze, Raphael, 46145 Oberhausen (DE)
(74) Vertreter: dompatent

(56) Entgegenhaltungen:
- DE-A1- 102017 007 398
- US-B2- 6 610 959

## Beschreibung

Beim Drahtlichtbogenspritzen wird ein elektrisch leitender drahtförmiger Spritzzusatzwerkstoff mit Hilfe eines elektrischen Entladungsprozesses vom festen in den flüssigen Zustand überführt und anschließend auf eine Substratoberfläche aufgetragen.

Das Verfahren des Drahtlichtbogenspritzens beruht darauf, dass üblicherweise zwei kreisrunde drahtförmige elektrisch leitende Spritzwerkstoffe in Form eines Metalldrahtes mittels einer Vorschubeinrichtung mit einem konstanten Vorschub aufeinander zugeführt werden. Drahtlichtbogenverfahren, bei denen nur ein Draht verwendet wird, sind ebenfalls bekannt. Die Drähte sind mit einer Stromquelle leitend verbunden, an der eine Spannung von üblicherweise 12 bis 50 V anliegt. Bei hinreichend geringem Abstand der beiden Drahtenden wird ein Lichtbogen gezündet, der als Energiequelle zum Aufschmelzen des Drahtzusatzwerkstoffes dient. Mit Hilfe eines Gasstromes (Druckluft oder ein technisches Gas) wird die Schmelze von den Drahtenden gelöst und beschleunigt diese in Form eines Partikelstroms auf ein zu beschichtendes Bauteil.

Konventionelle Drahtlichtbogenspritzanlagen erzielen Abschmelzleistungen von ca. 5 - 200 kg/h bei Partikelgeschwindigkeiten von ca. 150 m/s. Im Lichtbogen werden dabei Temperaturen von über 5000K erreicht. Die Schichtdicken, die mit diesem Verfahren erzeugt werden können, liegen zwischen 50 pm und 20 mm.

Das Drahtlichtbogenspritzen wird, unter anderem, zum Korrosionsschutz von Stahlstrukturen und Aluminiumrohren für Wärmetauscher, zum Verschleißschutz und zur Reparatur von Bauteilen und zur Herstellung lötfähiger Schichten auf Kondensatoren verwendet.

Aus der DE 10 2017 007398 A1 ist bereits ein Lichtbogendrahtbrenner, mit mindestens einer Elektrode aus einem nachführbaren Draht bekannt geworden, wobei der Draht zumindest zwischen dem Bereich seines Austritts aus wenigstens einem Drahtführungselement und dem Lichtbogen eine von der zylindrischen Form abweichende Kontur aufweist.

Ein Hauptproblem beim Drahtlichtbogenspritzen sind Wirbelablösungen der Zerstäubergasströmung am bzw. hinter den Drahtquerschnitten. Diese Wirbelgebiete zirkulieren kontinuierlich in den sogenannten Totgebieten der Drähte und beeinflussen maßgeblich das Abschmelzverhalten (Tropfengröße) und die Lichtbogensäule (Interaktion Plasma-Gas), mit der Folge, dass aufgeschmolzene Spritzpartikel im Bereich der Drahtenden auf den wirbelförmigen Bahnen verweilen. In dieser Zeit wird der Werkstoff infolge des Luftsauerstoffs der Umgebungs- bzw. Druckluft oxidiert. Durch das kontinuierliche Abschmelzen des Drahtes vergrößert sich die rezirkulierende Menge der schmelzflüssigen Partikel, mit dem Resultat einer ungleichmäßigen Zerstäubung. Der sich um die Drahtenden ausbreitende Spritzstrahl baut eine sogenannte "Karmansche Wirbelstraße" auf. Diese hat zur Folge, dass sich der partikelbeladene Spritzstrahl extrem aufweitet (divergiert). Durch die hohe Divergenz gelangt ein Teil der Partikel in langsame Außenbereiche der Zerstäubergasströmung. Die erhöhte Oxidation, die ungleichmäßigen Wärmeinhalte und Geschwindigkeiten der Partikel im Spritzstrahl führen zu einer verminderten Haftung der Partikel auf dem zu beschichtendem Bauteil. Der sogenannte Auftragswirkungsgrad kann, je nach Drahtzusatzwerkstoff, ca. 50% bis 60% vermindert sein, d.h. 50 bis 60% des abgeschmolzenen Drahtwerkstoffes bleibt nicht auf dem zu beschichtetem Bauteil haften und wird in Form von Stäuben der Umgebung zugeführt. Neben den umwelt- und arbeitssicherheitstechnischen Aspekten ist auch die Wirtschaftlichkeit des Verfahrens verbesserungswürdig.

Hinsichtlich der Spritzschicht führen diese Effekte auch zu einer verminderten Qualität. Dies äußert sich in Form von verminderter Haftung der Spritzschicht zum Substrat, hohe Porosität, hoher Oxidanteil und viele nur teilweise aufgeschmolzene Partikel in der Spritzschicht.

Ausgehend von dem vorbezeichnetem Stand der Technik ist es die Aufgabe der vorliegenden Erfindung, eine verbesserte Vorrichtung und ein verbessertes Verfahren zum Beschichten von Werkstücken mittels Drahtlichtbogenspritzen bereit zu stellen, bei welchen die vorgenannten Nachteile des Standes der Technik reduziert werden können.

Gemäß einem ersten Aspekt betrifft die vorliegende Erfindung eine Vorrichtung zum thermischen Beschichten mittels Drahtlichtbogen. Die Vorrichtung umfasst mindestens ein erstes Kontaktrohr, mindestens eine Gegenelektrode mit einer Elektrodenspitze und eine Zerstäubergasdüse. Das mindestens eine erste Kontaktrohr weist einen Innenkanal für die Zuführung eines ersten stromlinienförmigen Metalldrahtes bevorzugt gemäß dem zweiten Aspekt der vorliegenden Erfindung und eine Kontaktrohrspitze mit Austrittsöffnung für den ersten Metalldraht auf. An den mindestens einen über das erste Kontaktrohr zugeführten ersten Metalldraht und die mindestens eine Gegenelektrode ist eine Spannung zur Ausbildung eines elektrischen Lichtbogens zum Aufschmelzen des mindestens einen Metalldrahts anlegbar, wobei aus der Zerstäubergasdüse ein Zerstäubergas zum Austragen aufgeschmolzener Metalltropfen entlang einer Strömungsachse ausstoßbar ist. Das mindestens eine erste Kontaktrohr und die mindestens eine Gegenelektrode sind mit in Ausstoßrichtung des Zerstäubergases aufeinander zulaufenden Spitzen angeordnet. Die Außenfläche des mindestens einen ersten Kontaktrohrs weist einen stromlinienförmigen Querschnitt auf und/oder die Querschnittsflächen des Innenkanals des mindestens einen ersten Kontaktrohrs sind zumindest abschnittsweise an den stromlinienförmigen Querschnitt des zugeführten ersten Metalldrahts angepasst.

Durch die Vorsehung der Merkmale, wonach es vorgesehen ist, dass die Querschnittsflächen des Innenkanals des mindestens einen ersten Kontaktrohrs zumindest abschnittsweise an den stromlinienförmigen Querschnitt des zugeführten ersten Metalldrahts angepasst sind, wird es ermöglicht, insbesondere die Winkellage der Querschnittsfläche des ersten Metalldrahts in Umfangsrichtung der Drahtlängsachse gegenüber einer Strömungsmittelachse der Zerstäubergasströmung auszurichten. Die Außenfläche des mindestens einen ersten Kontaktrohrs kann zumindest abschnittsweise eine stromlinienförmige Querschnittsfläche aufweisen. Die stromlinienförmigen Querschnitte der Außenfläche des mindestens einen ersten Kontaktrohrs sowie der stromlinienförmige Querschnitt des mindestens einen ersten zugeführten Metalldrahts können dabei derart in dem Strom des Zerstäubergases positioniert werden, dass diese einen möglichst geringen Strömungswiderstand im Hinblick auf das ausgestoßene Zerstäubergas aufweisen und damit dem zugeführten Zerstäubergas einen deutlich geringeren Strömungswiderstand bieten als dies bei runden Querschnittsflächen von aus dem Stand der Technik bekannten Metalldrähten und Außenflächen der Kontaktrohre bekannt ist. Aufgrund des strömungsoptimierten Querschnittes wird der Fluidstrom des Zerstäubergases möglichst gering beeinflusst, derart, dass beispielsweise entstehende Wirbelstraßen vermieden werden können, wodurch die ausgetragenen aufgeschmolzenen Metalltropfen ein verbessertes Austragungsbild entlang der Strömungsachse aufweisen.

In einer bevorzugten Ausführungsform kann es vorgesehen werden, dass das mindestens eine erste Kontaktrohr und die mindestens eine Gegenelektrode spiegelsymmetrisch zu einer Ebene durch eine Strömungsmittelachse der Zerstäubergasströmung angeordnet werden.

Weiterhin kann es vorgesehen werden, dass die mindestens eine Gegenelektrode in Form eines zweiten Kontaktrohres ausgeführt ist, wobei das mindestens eine zweite Kontaktrohr jeweils einen Innenkanal zur Zuführung eines zweiten Metalldrahts mit einem stromlinienförmigen Querschnitt bevorzugt gemäß dem zweiten Aspekt der vorliegenden Erfindung und eine Kontaktrohrspitze mit Austrittsöffnung für den zweiten Metalldraht aufweist. Das mindestens eine erste und zweite Kontaktrohr sind mit in Ausstoßrichtung des Zerstäubergases aufeinander zulaufenden Spitzen angeordnet. Die Außenfläche des mindestens einen zweiten Kontaktrohrs weist zumindest abschnittsweise einen stromlinienförmigen Querschnitt auf und/oder die Querschnittsfläche des Innenkanals des mindestens einen ersten Kontaktrohrs sind zumindest abschnittsweise an den stromlinienförmigen Querschnitt des zugeführten zweiten Metalldrahts angepasst.

Erfindungsgemäß wird/werden der mindestens eine erste und/oder der mindestens eine zweite Metalldraht kontinuierlich über ein jeweiliges Kontaktrohr in den Bereich der Kontaktrohrspitze zugeführt. Für die kontinuierliche Zufuhr können erfindungsgemäß Vorschubeinrichtungen vorgesehen werden, welche mittels Antriebselementen den mindestens einen ersten und/oder zweiten Metalldraht fördern. Die Metalldrähte liegen dabei üblicherweise als Endlosdrähte vor, welche insbesondere auf Spulen oder auch als Ringgelege in Fässern bereitgestellt werden. Erfindungsgemäß können beispielsweise Vortriebs- bzw. Fördergeschwindigkeiten im Bereich von 0,5 bis 30 Meter/Minute je nach Materialart und Drahtstärke des Metalldrahtes gewählt werden. Der zwischen dem mindestens einem ersten Kontaktrohr und der mindestens einen Gegenelektrode oder dem mindestens einem zweiten Kontaktrohr ausgebildete elektrische Lichtbogen führt die zum Aufschmelzen des zugeführten mindestens einen ersten und/oder zweiten Metalldrahtes Energie zu. Die Metalldrähte sind dabei aus dem Material gebildet, welches zur Beschichtung genutzt werden soll. Der Lichtbogen dient als Energiequelle für das Aufschmelzen des mindestens einen ersten und/oder zweiten Metalldrahtes. Der mindestens eine Metalldraht wird dabei lediglich im Bereich des aus dem mindestens einen ersten und/oder zweiten Kontaktrohres aufgeschmolzen. Der aufgeschmolzene mindestens eine erste und/oder zweite Metalldraht wird mittels eines Zerstäubergasstromes in Form von flüssigen Metalltropfen vereinzelt und gegen die zu beschichtende Oberfläche beschleunigt. Bei dem Auftreten des Metalltropfens auf die zu beschichtende Oberfläche verlieren die Metalltropfen schlagartig ihre Bewegungsenergie und geben ihre Wärmeenergie ab, und zwar derart, dass die Metalltropfen auf der Oberfläche abgeschieden werden und eine Schicht auf der Oberfläche des zu beschichtenden Werkstücks aus dem Material des mindestes einen ersten und/oder zweiten Metalldrahtes bilden.

Es kann vorgesehen sein, dass das mindestens eine erste und zweite Kontaktrohr spiegelsymmetrisch zu einer Ebene durch eine Strömungsmittelachse des Zerstäubergasstroms angeordnet sind.

Durch die Vorsehung der Merkmale, wonach es vorgesehen ist, dass die Querschnittsflächen des Innenkanals des mindestens einen zweiten Kontaktrohres und/oder die Außenfläche des mindestens einen zweiten Kontaktrohrs einen stromlinienförmigen Querschnitt aufweist, wird es ermöglicht, insbesondere die Winkellage der Querschnittsfläche des zweiten Metalldrahts in Umfangsrichtung der Drahtlängsachse gegenüber der Strömungsmittelachse auszurichten.

Die Kontaktrohrspitze kann bevorzugt als Körper mit einer strömungsoptimierten bzw. stromlinienförmigen Außenform ausgebildet werden. Die Kontaktrohrspitze weist eine Längsachse sowie einen entlang der Längsachse verlaufenden Innenkanal zur Führung und für die Ausrichtung des zugeführten Metalldrahts auf. Der zugeführte Metalldraht kann in einer definierten Raumlage und insbesondere mit einer definierten Ausrichtung in Umfangsrichtung der Drahtlängsachse aus der Kontaktrohrspitze über die Kontaktrohröffnung in den Zerstäubergasstrom zugeführt werden. Die Drahtlängsachse wird dabei in einen definierten Winkel relativ zu der Strömungsmittelachse der Zerstäuberachse mittels der Kontaktrohrspitze positioniert.

Es ist erfindungsgemäß vorgesehen, dass das mindestens eine erste und/oder zweite Kontaktrohr zumindest zweiteilig aus der Kontaktrohrspitze und einem anschließenden Kontaktrohrkanal ausgebildet ist, wobei die Kontaktrohrspitze austauschbar ausgeführt ist.

In einer alternativen, nicht erfindungsgemäßen, Ausführungsform kann es ebenfalls vorgesehen werden, das gesamte Kontaktrohr und damit den Bereich der Kontaktrohrspitze und den anschließenden Kontaktrohrkanal einteilig zu fertigen. Insbesondere können additive Fertigungsmethoden zur Ausbildung des einteiligen Kontaktrohres genutzt werden.

Weiterhin kann die nicht erfindungsgemäße einteilige Ausführungsform der Kontaktrohrspitze und des Kontaktrohrkanals derart ausgeführt werden, dass zur Vereinfachung der Fertigung des Kontaktrohres entlang der Längsachse dieses mehrteilig beispielsweise aus einer Unter- und einer Oberschale ausgebildet wird, wobei der Innenkanal zur Zuführung des Metalldrahtes anteilig aus der Ober- und Unterschale des Kontaktrohres gebildet wird.

Erfindungsgemäß ist es weiterhin vorgesehen, dass die Kontaktrohrspitze gegenüber dem Kontaktrohrkanal in Umfangsrichtung der Drahtlängsachse drehbar ausgestaltet ist, wobei die Winkellage der Kontaktrohrspitze gegenüber dem Kontaktrohrkanal festlegbar ist. Durch die beschriebene Festlegbarkeit der Winkellage der Kontaktrohrspitze wird es ermöglicht, eine Feinjustierung der Winkellage in Drahtumfangsrichtung des zugeführten Metalldrahtes vorzunehmen, um somit die Umströmung des Metalldrahtes und der Kontaktrohrspitze gegenüber dem Zerstäubergas vornehmen zu können. In der vorbezeichneten Ausführungsform wird der Innenkanal zumindest im Bereich der Kontaktrohrspitze an das stromlinienförmige Profil des zugeführten Metalldrahtes angepasst.

Weiterhin kann es vorgesehen werden, dass die Vorrichtung weiterhin mindestens eine Vorschubeinrichtung für den mindestens einen ersten und/oder zweiten Metalldraht umfasst, wobei die mindestens eine Vorschubeinrichtung an den Aussenquerschnitt und die Außenform des zugeführten Metalldrahts angepasst insbesondere stromlinienförmige Antriebselemente aufweist.

Zusätzlich kann es vorgesehen werden, dass das mindestens eine Kontaktrohr zumindest anteilig aus einem elektrisch leitfähigen Material gebildet ist und das Innenrohr zumindest abschnittsweise an dem zugeführten ersten oder zweiten Metalldraht zur Ausbildung einer elektrisch leitfähigen Verbindung anliegt.

Es kann weiterhin vorgesehen werden, das mindestens eine erste und/oder zweite Kontaktrohr zumindest anteilig aus einem elektrisch nicht-leitfähigen Material auszubilden, insbesondere können dabei die Kontaktrohrspitzen aus einem wärmebeständigen Keramikmaterial ausgeführt werden.

Zur Sicherstellung einer ausreichenden Stromzuleitung bzw. Stromabgabe an den zugeführten Metalldraht können bevorzugt Stromübertragungselemente, wie insbesondere Stromführungsschienen, im Bereich des Innenkanals des ersten und/oder zweiten Kontaktrohrs vorgesehen werden. Die Stromübertragungselemente können dabei gegenüber dem Innenkanal des ersten und/oder zweiten Kontaktrohrs federnd angeordnet werden, um beispielsweise ein Anliegen der Stromführungselemente an den zugeführten Metalldraht zu gewährleisten.

Es kann weiterhin vorgesehen werden, eine Drahtführungseinrichtung, insbesondere in Form eines Drahtführungsschlauches, vorzusehen, wobei die Drahtführungseinrichtung mindestens ein Drahtleitelement aufweist, welches einen an die Außenkontur des zugeführten Metalldrahts angepassten Führungskanal zur Durchleitung und Ausrichtung des zuzuführenden ersten und/oder zweiten Metalldrahts umfasst.

Die Gegenelektrode kann als feststehende Elektrode ausgeführt werden, welche besonders bevorzugt als Wolframnadel ausgebildet ist.

Ein Metalldraht zum thermischen Beschichten, umfasst eine Drahtlängsachse und eine zu der Drahtlängsachse orthogonal verlaufende Querschnittsfläche, wobei die Querschnittsfläche durch eine Stromlinienform gebildet ist. Als Stromlinienform wird eine Form verstanden, welche einen geringen Strömungswiderstand aufweist.

Die Grundform der Querschnittsfläche kann durch die Menge der Ovale ausgenommen dem Vollkreis gebildet werden, wobei der Rand der Querschnittsfläche zumindest abschnittsweise konkave Einbuchtungen aufweisen kann.

Die Querschnittsfläche kann bevorzugt eine erste Symmetrieachse umfassen, wobei die Abmessung der Querschnittsfläche entlang der ersten Symmetrieachse als Länge a bezeichnet wird und wobei die Querschnittsfläche bevorzugt eine zweite Symmetrieachse umfasst, welche zu der ersten Symmetrieachse orthogonal verläuft und die Abmessung der Querschnittsfläche entlang der zweiten Symmetrieachse als Länge b bezeichnet wird.

Die Länge a kann im Bereich zwischen 1,0 mm und 8,0 mm, bevorzugt im Bereich von 2,4 mm bis 8,0 mm, liegen.

Das Längenverhältnis a/b kann im Bereich von 0,3 bis 0,95, bevorzugt im Bereich von 0,5 bis 0,9, liegen.

Das thermische Beschichten mittels Drahtbogenspritzen ist besonders geeignet zur Herstellung von Zink-Beschichtungen auf Oberflächen. Zink kann besonders gut mittels Drahtbogenspritzen verarbeitet werden. In einer bevorzugten Ausführungsform umfasst der Metalldraht daher als wesentlichen Anteil Zink sowie dessen Legierungen. Bevorzugt besteht der erfindungsgemäße Metalldraht aus Zink und/oder dessen Legierungen.

Eine bevorzugte Zinklegierung umfasst Aluminium, Kupfer, Magnesium und/oder Titan, wobei mit Zink auf 100 Gew.-% ausgeglichen wird. Weiterhin kann die Legierung gegebenenfalls Verunreinigungen in einem Anteil von 0,1 Gew.-%, vorzugsweise 0,07 Gew.-%, oder weniger aufweisen. Verunreinigungen sind dabei typische Verunreinigungen, die von den für die Legierung verwendeten Metallen stammen.

In einer bevorzugten Ausführungsform besteht der Zinkdraht aus einer Zinklegierung, welche einen Aluminiumgehalt von 0,01 bis 35 Gew.-% und/oder einen Kupfergehalt von 0,01 bis 15 Gew.-% und/oder einen Magnesiumgehalt von 0,01 bis 10 Gew.-% und/oder einen Titangehalt von 0,01 bis 5 Gew.-% und mit Zink auf 100 Gew.-% ausgeglichen aufweist, wobei die Legierung gegebenenfalls Verunreinigungen in einem Anteil von 0,1 Gew.-% oder weniger aufweist.

Der Metalldraht kann somit aus einer Legierung bestehen, welche nur Aluminium und Zink oder nur Kupfer und Zink oder nur Magnesium und Zink oder nur Titan und Zink enthält. Es ist jedoch erfindungsgemäß auch möglich, dass die Legierung neben Zink zwei, drei oder alle vier ausgewählt aus der Gruppe aus Aluminium, Kupfer, Magnesium und Titan enthält.

Eine Zinklegierung weist einen Aluminiumgehalt von 0,01 bis 35 Gew.-% und einen Kupfergehalt von 0,01 bis 15 Gew.-% und einen Magnesiumgehalt von 0,01 bis 10 Gew.-% und einen Titangehalt von 0,01 bis 5 Gew.-% und mit Zink auf 100 Gew.-% ausgeglichen auf, wobei die Legierung gegebenenfalls Verunreinigungen in einem Anteil von 0,1 Gew.-% oder weniger aufweist.

Die Zusammensetzung der Legierung als Ganzes entspricht 100 Gew.-%. Dies gilt für die zuvor sowie für die nachfolgend beschriebenen Legierungen.

Bevorzugt beträgt der Kupfergehalt von 0,01 bis 5 Gew.-%.

Der Magnesiumgehalt einer erfindungsgemäßen Legierung beträgt bevorzugt von 0,01 bis 10 Gew.-%, insbesondere von 0,01 bis 5 Gew.-%.

Der Titangehalt liegt vorzugsweise im Bereich von 0,01 bis 2,5 Gew.-%, insbesondere im Bereich vin 0,01 bis 1 Gew.-%.

Anstelle eines Metalldrahtes aus Zink oder dessen Legierungen kann erfindungsgemäß ebenso bevorzugt ein Metalldraht aus Aluminium oder dessen Legierungen eingesetzt werden. Der Metalldraht besteht insbesondere aus Aluminium oder einer Aluminium-Legierung.

Bevorzugte Aluminium-Legierungen weisen neben Aluminium zumindest ein, zwei oder mehrere weitere Metalle ausgewählt aus der Gruppe, die aus Zink, Magnesium, Silizium, Titan und Indium besteht, auf. Der Anteil an Aluminium beträgt zumindest 50 Gew.-% bezogen auf das Gesamtgewicht der Legierung, welches 100 Gew.-% beträgt.

Eine bevorzugte Aluminium-Legierung weist Zink in einem Anteil von 0,01 bis 50 Gew.-% auf, mit Aluminium auf 100 Gew.-% ergänzt.

Eine weiter bevorzugte Aluminium-Legierung weist Magnesium in einem Anteil von 0 bis 20 Gew.-% auf, mit Aluminium auf 100 Gew.-% ergänzt.

Eine weiter bevorzugte Aluminium-Legierung weist Silizium in einem Anteil von 0 bis 20 Gew.-% auf, mit Aluminium auf 100 Gew.-% ergänzt.

Eine weiter bevorzugte Aluminium-Legierung weist Titan in einem Anteil von 0 bis 5 Gew.-% auf, mit Aluminium auf 100 Gew.-% ergänzt.

Eine weiter bevorzugte Aluminium-Legierung weist Indium in einem Anteil von 0 bis 5 Gew.-% auf, mit Aluminium auf 100 Gew.-% ergänzt.

Die Aluminium-Legierung kann auch zwei oder mehr Metalle in den genannten Bereichen enthalten. Auch in diesem Fall beträgt der Anteil an Aluminium zumindest 50 Gew.-% bezogen auf das Gesamtgewicht der Legierung.

Besteht der Metalldraht aus einem Metall an sich, vorzugsweise aus Zink oder Aluminium, so beträgt die Reinheit des Metalls vorzugsweise 99,9%, insbesondere 99,94%, bevorzugt 99,95%, insbesondere bevorzugt 99,99%.

Gemäß einem zweiten Aspekt betrifft die vorliegende Erfindung ein Verfahren zum thermischen Beschichten von Oberflächen mittels Drahtlichtbogen, umfassend die Schritte:
- Zuführung mindestens eines ersten Metalldrahtes mit einem stromlinienförmigen Querschnitt, bevorzugt gemäß dem zweiten Aspekt der vorliegenden Erfindung und gebildet aus dem Beschichtungsmaterial über mindestens ein erstes Kontaktrohr, bevorzugt mit den Merkmalen gemäß dem ersten Aspekt der vorliegenden Erfindung,
- Erzeugen eines Lichtbogens zwischen dem mindestens einen ersten Metalldraht und mindestens einer Gegenelektrode durch Anlegen einer elektrischen Spannung zwischen dem mindestens einen ersten Kontaktrohr und der mindestens einen Gegenelektrode,
- Ausstoßen eines Zerstäubergases zum Austragen von Metalltropfen des aufgeschmolzenen mindestens einen ersten Metalldrahtes entlang einer Strömungsmittelachse auf eine zu beschichtende Oberfläche eines Werkstücks, und
- Ausrichten der Winkellage der Querschnittsfläche des mindestens einen ersten und/oder zweiten Metalldrahtes in Umfangsrichtung der Drahtlängsachse gegenüber der Zerstäubergasströmung.

Bevorzugt wird die mindestens eine Gegenelektrode durch ein zweites Kontaktrohr gebildet, wobei das erfindungsgemäße Verfahren bevorzugt die weiteren folgenden Schritte umfasst:
- Zuführen mindestens eines zweiten Metalldrahts mit einem stromlinienförmigen Querschnitt, bevorzugt mit den Merkmalen gemäß dem zweiten Aspekt der vorliegenden Erfindung,
- gebildet aus dem Beschichtungsmaterial mindestens ein zweites Kontaktrohr, bevorzugt mit den Merkmalen gemäß dem ersten Aspekt der vorliegenden Erfindung, und
- Erzeugen eines Lichtbogens zwischen dem mindestens einen ersten und zweiten Metalldraht durch Anlegen einer elektrischen Spannung zwischen dem mindestens einen ersten Kontaktrohr und dem mindestens einen zweiten Kontaktrohr.

Bevorzugt kann es vorgesehen werden, dass das mindestens eine Kontaktrohr und die Drahtspitzen oder nur die Drahtspitzen konzentrisch von dem Zerstäubergas umströmt werden.

Weiterhin können die Kontaktrohrspitzen in einem Winkel zur Strömungsmittelachse angeordnet werden.

Es kann vorgesehen werden, dass der Winkel zwischen der Kontaktrohrspitze und der Strömungsmittelachse einen Winkel im Bereich von 5 bis 90° beträgt.

Im Nachfolgenden werden unter Bezugnahme auf die beigefügten Figuren vorteilhafte beispielhafte Ausführungsformen der vorliegenden Erfindung dargestellt.

Es zeigen:
- .Fig. 1: die schematische Ansicht einer ersten beispielhaften Ausführungsform einer erfindungsgemäßen Vorrichtung zum thermischen Beschichten mittels Drahtlichtbogen;
- Fig. 2: eine schematische Ansicht einer zweiten beispielhaften Ausführungsform einer Vorrichtung zum thermischen Beschichten mittels Drahtlichtbogen;
- Fig. 3A: eine schematische Darstellung einer ersten beispielhaften Ausführungsform eines erfindungsgemäßen Metalldrahtes mit einem stromlinienförmigen Querschnitt;
- Fig. 3B: eine Detailansicht des Querschnittes des erfindungsgemäßen Metalldrahtes gemäß Figur 3A;
- Fign. 4A - 4B: Detailanschichten verschiedener beispielhafter Querschnitte eines erfindungsgemäßen Metalldrahtes.

In der Fig. 1 ist die schematische Gesamtansicht einer ersten beispielhaften Ausführungsform einer erfindungsgemäßen Vorrichtung zum thermischen Beschichten mittels Drahtlichtbogen dargestellt. Die erfindungsgemäße Werkzeugvorrichtung umfasst ein erstes Kontaktrohr 21, eine Gegenelektrode 20 mit einer Elektrodenspitze 201 sowie eine Zerstäubergasdüse 25. Das erste Kontaktrohr 21 weist einen Innenkanal 200 zur Zuführung eines ersten Metalldrahtes 41 mit einem stromlinienförmigen Querschnitt 44 und eine Kontaktrohrspitze 210 mit einer Austrittsöffnung 220 für den ersten Metalldraht 41 auf. An den über das eine erste Kontaktrohr 21 zugeführten ersten Metalldraht 41 und die Gegenelektrode 20 wird eine elektrische Spannung zur Ausbildung eines elektrischen Lichtbogens angelegt. Der elektrische Lichtbogen bewirkt das Aufschmelzen des zugeführten ersten Metalldrahtes 41 im Bereich der Metalldrahtspitze 43, welche aus der Austrittsöffnung 220 des ersten Kontaktrohrs 21 austritt. Die Gegenelektrode 20 ist in der dargestellten Ausführungsform beispielhaft als einteilige Wolframnadel ausgeführt. Während der Nutzung der erfindungsgemäßen Vorrichtung zur Durchführung des erfindungsgemäßen Verfahrens wird kontinuierlich über das erste Kontaktrohr 21 der erste Metalldraht 41 zugeführt. Der elektrische Lichtbogen zwischen der Spitze des ersten Metalldrahtes 41 und der Gegenelektrode 21 wird während der Durchführung des Beschichtungsverfahren kontinuierlich aufrechterhalten. Zur Kompensation des aufgeschmolzenen und über das Zerstäubergas ausgetragenen Materials des ersten Metalldrahtes 41 wird dieser kontinuierlich über das erste Kontaktrohr 21 zugeführt. Für die Zuführung des ersten Metalldrahtes 21 kann mindestens eine Vorschubeinrichtung vorgesehen werden, welche wiederum Antriebselemente zur Förderung des ersten Metalldrahtes 41 umfasst. Die Fördergeschwindigkeit des ersten Metalldrahtes 41 kann variiert und insbesondere an die ausgewählte Drahtstärke bzw. die Größe der Querschnittsfläche des ersten Metalldrahtes 41 angepasst werden. In analoger Weise werden auch weitere erste und/oder mindestens ein zweiter Metalldraht kontinuierlich zugeführt. Erfindungsgemäß können für Metalldrähte aus Zn Spannungen im Bereich von 15 bis 21 Volt, für Metalldrähte gebildet aus ZnAl Spannungen von 18 bis 19 Volt genutzt werden, wobei die Stromst im Bereich von 80A bis 1500 A in Abhängigkeit der Vorschubgeschwindigkeit und/oder des Drahtquerschnitts gewählt werden. Allgemein können für Metalldrähte zur Ausbildung des Lichtbogens Spannungen im Bereich von etwa 18 bis 40V erfindungsgemäß Verwendung finden.

Aus der Zerstäubergasdüse 25 wird ein Zerstäubergas 30 zum Austragen geschmolzener Metalltropfen des ersten Metalldrahtes 41 entlang der Zerstäubergasströmung 310 ausgestoßen.

Das erste Kontaktrohr 21 und die eine Gegenelektrode 20 sind mit in Ausstoßrichtung 310 des Zerstäubergases 30 aufeinander zulaufenden Spitzen 201, 210 angeordnet. Die Außenfläche 230 des ersten Kontaktrohres 21 weist in der dargestellten Ausführungsform einen stromlinienförmigen Querschnitt auf und die Querschnittsfläche 203 des Innenkanals 200 des ersten Kontaktrohres 21 weist abschnittsweise einen an den stromlinienförmigen Querschnitt zugeführten ersten Metalldraht 41 auf. Die mittels der Zerstäubergasströmung 310 des Zerstäubergases 30 ausgestoßenen flüssigen Metalltropfen des aufgeschmolzenen ersten Metalldrahts 41 werden mit dem Zerstäubergasstrom 310 gegen eine zu beschichtende Oberfläche 100 eines zu beschichtenden Werkstoffes 10 ausgestossen.

Die Fig. 2 zeigt eine zweite beispielhafte Ausführungsform einer erfindungsgemäßen Vorrichtung zum thermischen Beschichten mittels Drahtlichtbogen. In der dargestellten beispielhaften Ausführungsform der Fig. 2 wurde die Gegenelektrode 20 durch ein zweites Kontaktrohr 22 ersetzt, wobei das zweite Kontaktrohr 22 einen Innenkanal 200 zur Zuführung eines zweiten Metalldrahtes 42 mit einem stromlinienförmigen Querschnitt sowie wiederum eine Kontaktrohrspitze 210 mit Austrittsöffnung 220 für den zweiten Metalldraht 42 umfasst. Das erste und zweite Kontaktrohr 21 sind mit in Ausstoßrichtung 310 des Zerstäubergases 30 aufeinander zulaufenden Spitzen 210 angeordnet.

In der gezeigten Ausführungsform gemäß Fig. 2 wird die elektrische Spannung an das erste Kontaktrohr 21 sowie das zweite Kontaktrohr 22 angelegt, derart, dass der elektrische Strom auf den zugeführten ersten Metalldraht 41 und den zweiten Metalldraht 42 übertragen wird, so dass sich in der Folge zwischen den beiden Drahtspitzen 43 des ersten und zweiten Metalldrahtes 41, 42 der elektrische Lichtbogen ausbildet und im Bereich der beiden Drahtspitzen 43 der erste und zweite Metalldraht 41, 42 lokal aufgeschmolzen wird.

Die aufgeschmolzenen Metalltropfen des ersten und zweiten Metalldrahtes 41 und 42 werden durch das Ausstoßen eines Zerstäubergases 30 über die Zerstäubergasdüse 25 über den resultierenden Zerstäubergasstrom 310 gegen eine zu beschichtende Oberfläche 100 eines zu beschichtenden Werkstoffs 10 ausgestossen.

Die Fig. 3A zeigt eine schematische Ansicht eines Abschnittes eines Metalldrahts 40 mit einem stromlinienförmigen Querschnitt 44, wobei der Metalldraht 40 entlang einer Drahtlängsachse 45 verläuft. Wie dies in Fig. 3A dargestellt ist, kann der Metalldraht 40 Windungen und Biegungen entlang der Drahtlängsachse 45 aufweisen. In der Fig. 3a ist ebenfalls die Umfangsrichtung 47 der Drahtlängsachse 45 dargestellt. Der Metalldraht 40 mit stromlinienförmigem Querschnitt 44 kann je nach Verwendung den ersten Metalldraht 41 oder zweiten Metalldraht 42 bilden. Die Fig. 3B zeigt die vergrößerte Detailansicht der erfindungsgemäßen stromlinienförmigen Querschnittsfläche 44 des Metalldrahts 40 sowie den Verlauf der Drahtlängsachse 45.

Die Figuren 4A bis 4C zeigen weitere beispielhafte Ausführungsformen eines stromlinienförmigen Querschnittes 44 erfindungsgemäßer Metalldrähte 40.

## Patentansprüche

1. Vorrichtung zum thermischen Beschichten mittels Drahtlichtbogen, umfassend:
- mindestens ein erstes Kontaktrohr (21),
- mindestens eine Gegenelektrode (20) mit einer Elektrodenspitze (201) und
- eine Zerstäubergasdüse (25),
wobei das mindestens eine erste Kontaktrohr (21) jeweils einen Innenkanal (200) zur Zuführung eines ersten Metalldrahtes (41) mit einem stromlinienförmigen Querschnitt (44) und eine Kontaktrohrspitze (210) mit Austrittsöffnung (220) für den ersten Metalldraht (41) aufweist,
wobei an den mindestens einen, über das mindestens eine erste Kontaktrohr (21) zugeführten, ersten Metalldraht (41) und die mindestens eine Gegenelektrode (20) eine Spannung zur Ausbildung eines elektrischen Lichtbogens zum Aufschmelzen des mindestens einen ersten Metalldrahtes (41) anlegbar ist,
wobei aus der Zerstäuberdüse (25) ein Zerstäubergas (30) zum Austragen aufgeschmolzener Metalltropfen entlang der Zerstäubergasströmung (310) ausstoßbar ist,
wobei das mindestens eine erste Kontaktrohr (21) und die mindestens eine Gegenelektrode (20) mit in Ausstoßrichtung (310) des Zerstäubergases (30) aufeinander zulaufenden Spitzen (201, 210) angeordnet sind, und
wobei die Außenfläche (230) des mindestens einen ersten Kontaktrohres (21) einen stromlinienförmigen Querschnitt aufweist und/oder die Querschnittsfläche (203) des Innenkanals (200) des mindestens einen ersten Kontaktrohres (21) zumindest abschnittsweise an den stromlinienförmigen Querschnitt (44) des zugeführten ersten Metalldrahtes (41) angepasst sind,
wobei das mindestens eine erste und/oder zweite Kontaktrohr (21, 22) zumindest zweiteilig aus der Kontaktrohrspitze (210) und einem anschließenden Kontaktrohrkanal ausgebildet ist, wobei die Kontaktrohrspitze (210) austauschbar ausgeführt ist,
**dadurch gekennzeichnet, dass**
die Kontaktrohrspitze (210) eine Längsachse sowie einen entlang der Längsachse verlaufenden Innenkanal zur Führung und für die Ausrichtung des zugeführten Metalldrahts (41) aufweist und gegenüber dem Kontaktrohrkanal (240) in Umfangsrichtung (47) der Drahtlängsachse (45) drehbar ausgestaltet ist, wobei die Winkellage festlegbar ist.

2. Vorrichtung nach Anspruch 1, wobei mindestens eine Gegenelektrode (20) in Form eines zweiten Kontaktrohres (22) ausgeführt ist, wobei das mindestens eine zweite Kontaktrohr (22) jeweils einen Innenkanal (200) zur Zuführung eines zweiten Metalldrahtes (42) mit einem stromlinienförmigen Querschnitt (44), und eine Kontaktrohrspitze (210) mit Austrittsöffnung (220) für den zweiten Metalldraht (42) aufweist, wobei das mindestens eine erste und zweite Kontaktrohr (21, 22) mit in Ausstoßrichtung (310) des Zerstäubergases (30) aufeinander zulaufenden Spitzen (201, 210) angeordnet sind, und wobei die Außenfläche (230) des mindestens einen zweiten Kontaktrohres (22) zumindest abschnittsweise einen stromlinienförmigen Querschnitt und/oder die Querschnittsfläche (203) des Innenkanals (200) des mindestens einen zweiten Kontaktrohres (22) zumindest abschnittsweise an den stromlinienförmigen Querschnitt (44) des zugeführten zweiten Metalldrahtes (42) angepasst sind.

3. Vorrichtung nach Anspruch 1, wobei das mindestens eine erste Kontaktrohr (21) und die mindestens eine Gegenelektrode (20) spiegelsymmetrisch zu einer Ebene durch eine Strömungsmittelachse der Zerstäubergasströmung (310) angeordnet werden.

4. Vorrichtung nach Anspruch 2, wobei das mindestens eine erste und zweite Kontaktrohr (21, 22) spiegelsymmetrisch zu einer Ebene durch eine Strömungsmittelachse des Zerstäubergasstroms (310) angeordnet sind.

5. Vorrichtung nach einem der vorausgehenden Ansprüche, wobei die Vorrichtung weiterhin mindestens eine Vorschubeinrichtung für den mindestens einen ersten und/oder zweiten Metalldraht (41, 42) umfasst, wobei die mindestens eine Vorschubeinrichtung an den Querschnitt (44) des zugeführten Metalldrahts (40) angepasste, insbesondere stromlinienförmige, Antriebselemente aufweist.

6. Vorrichtung nach einem der vorausgehenden Ansprüche, weiterhin umfassend mindestens eine Drahtführungseinrichtung, insbesondere in Form eines Drahtführungsschlauches, wobei die Drahtführungseinrichtung mindestens ein Drahtleitelement aufweist, welches einen an den Querschnitt (44) des zugeführten Metalldrahtes (41, 42) angepassten Führungskanal zur Durchleitung und Ausrichtung des zuzuführenden Metalldrahtes (41, 42) umfasst.

7. Vorrichtung nach einem der Ansprüche 1 bis 6, wobei das mindestens eine Kontaktrohr (21, 22) zumindest anteilig aus einem elektrisch leitfähigen Material gebildet ist und der Innenkanal (200) zumindest abschnittsweise an dem zugeführten ersten oder zweiten Metalldraht zur Ausbildung einer elektrisch leitfähigen Verbindung anliegt.

8. Vorrichtung nach einem der Ansprüche 1 bis 6, wobei das mindestens eine erste und/oder zweite Kontaktrohr (21, 22) zumindest anteilig aus einem elektrisch nicht-leitfähigen Material ausgebildet ist, wobei bevorzugt die Kontaktrohrspitzen (210) aus einem wärmebeständigen Keramikmaterial ausgeführt werden.

9. Vorrichtung nach einem der vorausgehenden Ansprüche, wobei Stromübertragungselemente im Bereich des Innenkanals (200) des ersten und/oder zweiten Kontaktrohrs (21, 22) vorgesehen werden.

10. Verfahren zum thermischen Beschichten von Oberflächen mittels Drahtlichtbogen, umfassend die Schritte:
- Zuführen mindestens eines ersten Metalldrahts (41) mit einem stromlinienförmigen Querschnitt (44), gebildet aus dem Beschichtungsmaterial über mindestens ein erstes Kontaktrohr (21), mit den Merkmalen gemäß einem der Ansprüche 1 bis 9;- Erzeugen eines Lichtbogens zwischen dem mindestens einen ersten Metalldraht (41) und mindestens einer Gegenelektrode (20) durch Anlegen einer elektrischen Spannung zwischen dem mindestens einen ersten Kontaktrohr (21) und der mindestens einen Gegenelektrode (20),
- Ausstoßen eines Zerstäubergases (30) zum Austragen von Metalltropfen des aufgeschmolzenen mindestens einen Metalldrahtes (41) entlang der Ausstoßrichtung des Zerstäubergases (310) auf eine zu beschichtende Oberfläche eines Werkstücks (10), und
- Ausrichten der Winkellage der Querschnittsfläche des mindestens einen ersten und/oder zweiten Metalldrahtes in Umfangsrichtung der Drahtlängsachse gegenüber einer Strömungsmittelachse der Zerstäubergasströmung.

11. Verfahren nach Anspruch 10, wobei mindestens eine Gegenelektrode (20) durch ein zweites Kontaktrohr (22) gebildet wird und das Verfahren weiterhin die folgenden Schritte umfasst:
- Zuführen mindestens eines zweiten Metalldrahts (42) mit einem stromlinienförmigen Querschnitt (44) gebildet aus dem Beschichtungsmaterial über mindestens ein zweites Kontaktrohr (22), mit den Merkmalen gemäß einem der Ansprüche 1 bis 10, und
- Erzeugen eines Lichtbogens zwischen dem mindestens einen ersten und zweiten Metalldraht (41, 42) durch Anlegen einer elektrischen Spannung zwischen dem mindestens einen ersten Kontaktrohr (21) und dem mindestens einem zweiten Kontaktrohr (22).

12. Verfahren nach Anspruch 10 oder 11, wobei das mindestens eine Kontaktrohr (21, 22) und die Drahtspitzen (43) oder nur die Drahtspitzen (43) konzentrisch von Zerstäubergas (30) umströmt werden.

13. Verwendung einer Vorrichtung zum thermischen Beschichten mittels Drahtlichtbogen, die Vorrichtung umfassend:
- mindestens ein erstes Kontaktrohr (21),
- mindestens eine Gegenelektrode (20) mit einer Elektrodenspitze (201) und
- eine Zerstäubergasdüse (25),
wobei das mindestens eine erste Kontaktrohr (21) jeweils einen Innenkanal (200) zur Zuführung eines ersten Metalldrahtes (41) mit einem stromlinienförmigen Querschnitt (44) und eine Kontaktrohrspitze (210) mit Austrittsöffnung (220) für den ersten Metalldraht (41) aufweist,
wobei an den mindestens einen, über das mindestens eine erste Kontaktrohr (21) zugeführten, ersten Metalldraht (41) und die mindestens eine Gegenelektrode (20) eine Spannung zur Ausbildung eines elektrischen Lichtbogens zum Aufschmelzen des mindestens einen ersten Metalldrahtes (41) anlegbar ist,
wobei aus der Zerstäuberdüse (25) ein Zerstäubergas (30) zum Austragen aufgeschmolzener Metalltropfen entlang der Zerstäubergasströmung (310) ausstoßbar ist,
wobei das mindestens eine erste Kontaktrohr (21) und die mindestens eine Gegenelektrode (20) mit in Ausstoßrichtung (310) des Zerstäubergases (30) aufeinander zulaufenden Spitzen (201, 210) angeordnet sind,
wobei die Außenfläche (230) des mindestens einen ersten Kontaktrohres (21) einen stromlinienförmigen Querschnitt aufweist und/oder die Querschnittsfläche (203) des Innenkanals (200) des mindestens einen ersten Kontaktrohres (21) zumindest abschnittsweise an den stromlinienförmigen Querschnitt (44) des zugeführten ersten Metalldrahtes (41) angepasst sind,
wobei das mindestens eine erste und/oder zweite Kontaktrohr (21, 22) zumindest zweiteilig aus der Kontaktrohrspitze (210) und einem anschließenden Kontaktrohrkanal ausgebildet ist, wobei die Kontaktrohrspitze (210) austauschbar ausgeführt ist und
wobei die Kontaktrohrspitze (210) eine Längsachse sowie einen entlang der Längsachse verlaufenden Innenkanal zur Führung und für die Ausrichtung des zugeführten Metalldrahts (41) aufweist und gegenüber dem Kontaktrohrkanal (240) in Umfangsrichtung (47) der Drahtlängsachse (45) drehbar ausgestaltet ist, wobei die Winkellage festlegbar ist zur Durchführung eines Verfahrens zum thermischen Beschichten von Oberflächen.

## Claims

1. A device for thermal coating by means of wire arcs, comprising:
- at least one first contact tube (21),
- at least one counter electrode (20) comprising an electrode tip (201), and
- an atomizing gas nozzle (25),
wherein the at least one first contact tube (21) comprises an inner channel (200) for feeding a first metal wire (41) having a streamlined cross-section (44) and a contact tube tip (210) having an outlet opening (220) for the first metal wire (41) respectively,
wherein a voltage can be applied to the at least one first metal wire (41) fed via the at least one first contact tube (21) and to the at least one counter electrode (20) in order to form an electric arc for melting the at least one first metal wire (41),
wherein an atomizing gas (30) can be ejected from the atomizing nozzle (25) for discharging melted metal droplets along the atomizing gas flow (310), wherein the at least one first contact tube (21) and the at least one counter electrode (20) are arranged with tips (201, 210) converging in the ejection direction (310) of the atomizing gas (30), and
wherein the outer surface (230) of the at least one first contact tube (21) has a streamlined cross-section and/or the cross-sectional area (203) of the inner channel (200) of the at least one first contact tube (21) is adapted at least in sections to the streamlined cross-section (44) of the fed first metal wire (41), wherein the at least one first and/or second contact tube (21, 22) is formed in a two-part design from the contact tube tip (210) and an adjoining contact tube channel, wherein the contact tube tip (210) is configured to be interchangeable,
**characterized in that**
the contact tube tip (210) comprises a longitudinal axis as well as an inner channel along the longitudinal axis for guiding and for aligning the fed metal wire (41) and is configured to be rotatable relative to the contact tube channel (240) in the circumferential direction (47) of the wire longitudinal axis (45), wherein the angular position is fixable.

2. The device according to claim 1, wherein at least one counter electrode (20) is designed in the form of a second contact tube (22), wherein the at least one second contact tube (22) comprises an inner channel (200) for feeding a second metal wire (42) having a streamlined cross-section (44) and a contact tube tip (210) having an outlet opening (220) for the second metal wire (42) respectively, wherein the at least one first and second contact tube (21, 22) are arranged with tips (201, 210) converging in the ejection direction (310) of the atomizing gas (30), and wherein the outer surface (230) of the at least one second contact tube (22) has at least in sections a streamlined cross-section and/or the cross-sectional area (203) of the inner channel (200) of the at least one second contact tube (22) is adapted at least in sections to the streamlined cross-section (44) of the fed second metal wire (42).

3. The device according to claim 1, wherein the at least one first contact tube (21) and the at least one counter electrode (20) are arranged symmetrically identical to a plane through a central flow axis of the atomizing gas flow (310).

4. The device according to claim 2, wherein the at least one first and second contact tube (21, 22) are arranged symmetrically identical to a plane through a central flow axis of the atomizing gas flow (310).

5. The device according to any one of the preceding claims, wherein the device further comprises at least one feed device for the at least one first and/or second metal wire (41, 42), wherein the at least one feed device comprises in particular streamlined driving elements adapted to the cross-section (44) of the fed metal wire (40).

6. The device according to any one of the preceding claims, further comprising at least one wire guiding device, in particular in the form of a wire guiding hose, wherein the wire guiding device comprises at least one wire passing element having a guiding channel adapted to the cross-section (44) of the fed metal wire (41, 42) for passing through and aligning the metal wire (41, 42) to be fed.

7. The device according to any one of claims 1 to 6, wherein the at least one contact tube (21, 22) is at least partially formed from an electrically conductive material and the inner channel (200) abuts at least in sections on the fed first or second metal wire for forming an electrically conductive connection.

8. The device according to any one of claims 1 to 6, wherein the at least one first and/or second contact tube (21, 22) is at least partially formed from an electrically non-conductive material, wherein the contact tube tips (210) are preferably made of a heat-resistant ceramic material.

9. The device according to any one of the preceding claims, wherein power transmission elements are provided in the area of the inner channel (200) of the first and/or second contact tube (21, 22).

10. A method for thermal coating of surfaces by means of wire arcs, comprising the following steps:
- feeding at least one first metal wire (41) having a streamlined cross-section (44), formed from the coating material via at least one first contact tube (21), having the features according to any one of claims 1 to 9;
- generating an electric arc between the at least one first metal wire (41) and at least one counter electrode (20) by applying an electric voltage between the at least one first contact tube (21) and the at least one counter electrode (20),
- ejecting an atomizing gas (30) for discharging metal drops of the melted at least one metal wire (41) along the ejection direction of the atomizing gas (310) onto a surface of a workpiece (10) to be coated, and
- aligning the angular position of the cross-sectional area of the at least one first and/or second metal wire in the circumferential direction of the wire longitudinal axis relative to a center flow axis of the atomizing gas flow.

11. The method according to claim 10, wherein at least one counter electrode (20) is formed by a second contact tube (22), and the method further comprises the following steps:
- feeding at least one second metal wire (42) having a streamlined cross-section (44) formed from the coating material via at least one second contact tube (22), having the features according to any one of claims 1 to 10, and
- generating an electric arc between the at least one first and second metal wire (41, 42) by applying an electric voltage between the at least one first contact tube (21) and the at least one second contact tube (22).

12. The method according to claim 10 or 11, wherein the at least one contact tube (21, 22) and the wire tips (43) or only the wire tips (43) are surrounded concentrically by atomizing gas (30).

13. Using a device for thermal coating by means of wire arcs, the device comprising:
- at least one first contact tube (21),
- at least one counter electrode (20) comprising an electrode tip (201), and
- an atomizing gas nozzle (25),
wherein that at least one first contact tube (21) comprises an inner channel (200) for feeding a first metal wire (41) having a streamlined cross-section (44) and a contact tube tip (210) having an outlet opening (220) for the first metal wire (41) respectively,
wherein a voltage can be applied to the at least one first metal wire (41) fed via the at least one first contact tube (21) and to the at least one counter electrode (20) in order to form an electric arc for melting the at least one first metal wire (41),
wherein an atomizing gas (30) can be ejected from the atomizing nozzle (25) for discharging melted metal droplets along the atomizing gas flow (310), wherein the at least one first contact tube (21) and the at least one counter electrode (20) are arranged with tips (201, 210) converging in the ejection direction (310) of the atomizing gas (30), and
wherein the outer surface (230) of the at least one first contact tube (21) has a streamlined cross-section and/or the cross-sectional area (203) of the inner channel (200) of the at least one first contact tube (21) is adapted at least in sections to the streamlined cross-section (44) of the fed first metal wire (41), wherein the at least one first and/or second contact tube (21, 22) is formed in a two-part design from the contact tube tip (210) and an adjoining contact tube channel, wherein the contact tube tip (210) is configured to be interchangeable,
wherein the contact tube tip (210) comprises a longitudinal axis as well as an inner channel along the longitudinal axis for guiding and for aligning the fed metal wire (41) and is configured to be rotatable relative to the contact tube channel (240) in the circumferential direction (47) of the wire longitudinal axis (45), wherein the angular position is fixable to perform a method for thermal coating of surfaces.

## Revendications

1. Dispositif de revêtement thermique au moyen d'un arc électrique à fil, comprenant :
- au moins un premier tube de contact (21),
- au moins une contre-électrode (20) présentant une pointe d'électrode (201), et
- une buse à gaz de pulvérisation (25),
dans lequel
ledit au moins un premier tube de contact (21) comprend un canal intérieur (200) pour amener un premier fil métallique (41) ayant une section transversale profilée (44), et une pointe de tube de contact (210) ayant une ouverture de sortie (220) pour le premier fil métallique (41), une tension peut être appliquée audit au moins un premier fil métallique (41), amené par l'intermédiaire dudit au moins un premier tube de contact (21), et à ladite au moins une contre-électrode (20), afin de former un arc électrique destiné à faire fondre ledit au moins un premier fil métallique (41),
un gaz de pulvérisation (30) peut être éjecté de la buse de pulvérisation (25) pour évacuer des gouttes de métal fondues le long du flux de gaz de pulvérisation (310),
ledit au moins un premier tube de contact (21) et ladite au moins une contre-électrode (20) ont leurs pointes (201, 210) convergeant dans la direction d'éjection (310) du gaz de pulvérisation (30), et
la surface extérieure (230) dudit au moins un premier tube de contact (21) présente une section transversale profilée et/ou la surface de section transversale (203) du canal intérieur (200) dudit au moins un premier tube de contact (21) est adaptée au moins localement à la section transversale profilée (44) du premier fil métallique (41) amené, ledit au moins un premier et/ou deuxième tube de contact (21, 22) est réalisé en au moins deux parties, à savoir de la pointe de tube de contact (210) et d'un canal de tube de contact adjacent, la pointe de tube de contact (21) étant conçue de manière interchangeable,
**caractérisé en ce que** la pointe de tube de contact (210) présente un axe longitudinal ainsi qu'un canal intérieur, s'étendant le long de l'axe longitudinal, pour le guidage et l'alignement du fil métallique (41) amené, et est conçue de manière à pouvoir tourner par rapport au canal de tube de contact (240) dans la direction circonférentielle (47) de l'axe longitudinal (45) du fil, la position angulaire pouvant être fixée.

2. Dispositif selon la revendication 1,
dans lequel au moins une contre-électrode (20) est réalisée sous la forme d'un deuxième tube de contact (22), ledit au moins un deuxième tube de contact (22) comprend un canal intérieur (200) pour amener un deuxième fil métallique (42) ayant une section transversale profilée (44), et une pointe de tube de contact (210) ayant une ouverture de sortie (220) pour le deuxième fil métallique (42), lesdits au moins un premier et deuxième tubes de contact (21, 22) ont leurs pointes (201, 210) convergeant dans la direction d'éjection (310) du gaz de pulvérisation (30), et la surface extérieure (230) dudit au moins un deuxième tube de contact (22) présente au moins localement une section transversale profilée, et/ou la surface de section transversale (203) du canal intérieur (200) dudit au moins un deuxième tube de contact (22) est adaptée au moins localement à la section transversale profilée (44) du deuxième fil métallique (42) amené.

3. Dispositif selon la revendication 1,
dans lequel ledit au moins un premier tube de contact (21) et ladite au moins une contre-électrode (20) sont disposés de manière symétrique par rapport à un plan passant par un axe central d'écoulement du flux de gaz de pulvérisation (310).

4. Dispositif selon la revendication 2,
dans lequel lesdits au moins un premier et deuxième tubes de contact (21, 22) sont disposés de manière symétrique par rapport à un plan passant par un axe central d'écoulement du flux de gaz de pulvérisation (310).

5. Dispositif selon l'une des revendications précédentes,
le dispositif comprenant en outre au moins un moyen d'avance pour ledit au moins un premier et/ou deuxième fil métallique (41, 42), ledit au moins un moyen d'avance présentant des éléments d'entraînement adaptés à la section transversale (44) du fil métallique (40) amené, en particulier des éléments d'entraînement profilés.

6. Dispositif selon l'une des revendications précédentes,
comprenant en outre au moins un moyen de guidage de fil, en particulier sous la forme d'un tuyau de guidage de fil, le moyen de guidage de fil présentant au moins un élément d'acheminement de fil qui comprend un canal de guidage adapté à la section transversale (44) du fil métallique amené (41, 42) et destiné à acheminer et aligner le fil métallique (41, 42) à amener.

7. Dispositif selon l'une des revendications 1 à 6,
dans lequel ledit au moins un tube de contact (21, 22) est réalisé au moins en partie en un matériau électriquement conducteur, et le canal intérieur (200) s'appuie au moins localement contre le premier ou le deuxième fil métallique amené afin de former une connexion électriquement conductrice.

8. Dispositif selon l'une des revendications 1 à 6,
dans lequel ledit au moins un premier et/ou deuxième tube de contact (21, 22) est réalisé au moins en partie en un matériau électriquement non conducteur, les pointes de tube de contact (210) étant de préférence réalisées en un matériau céramique résistant à la chaleur.

9. Dispositif selon l'une des revendications précédentes,
dans lequel des éléments de transmission de courant sont prévus dans la zone du canal intérieur (200) du premier et/ou du deuxième tube de contact (21, 22).

10. Procédé de revêtement thermique de surfaces au moyen d'un arc électrique à fil, comprenant les étapes consistant à :
- amener au moins un premier fil métallique (41) ayant une section transversale profilée (44), constitué du matériau de revêtement, par l'intermédiaire d'au moins un premier tube de contact (21), présentant les caractéristiques selon l'une des revendications 1 à 9 ;
- créer un arc électrique entre ledit au moins un premier fil métallique (41) et au moins une contre-électrode (20) par application d'une tension électrique entre ledit au moins un premier tube de contact (21) et ladite au moins une contre-électrode (20),
- éjecter un gaz de pulvérisation (30) pour évacuer des gouttes de métal dudit au moins un fil métallique fondu (41) le long de la direction d'éjection du gaz de pulvérisation (310) sur une surface à revêtir d'une pièce à œuvrer (10), et
- aligner la position angulaire de la section transversale dudit au moins un premier et/ou deuxième fil métallique dans la direction circonférentielle de l'axe longitudinal du fil par rapport à un axe central d'écoulement du flux de gaz de pulvérisation.

11. Procédé selon la revendication 10,
dans lequel au moins une contre-électrode (20) est formée par un deuxième tube de contact (22), et le procédé comprend en outre les étapes suivantes consistant à :
- amener au moins un deuxième fil métallique (42) ayant une section transversale profilée (44), constitué du matériau de revêtement, par l'intermédiaire d'au moins un deuxième tube de contact (22), présentant les caractéristiques selon l'une des revendications 1 à 10, et
- créer un arc électrique entre lesdits au moins un premier et deuxième fils métalliques (41, 42) par application d'une tension électrique entre ledit au moins un premier tube de contact (21) et ledit au moins un deuxième tube de contact (22).

12. Procédé selon la revendication 10 ou 11,
dans lequel ledit au moins un tube de contact (21, 22) et les pointes de fil (43) ou uniquement les pointes de fil (43) sont entouré(e)s de manière concentrique par le gaz de pulvérisation (30).

13. Utilisation d'un dispositif de revêtement thermique au moyen d'un arc électrique à fil, le dispositif comprenant :
- au moins un premier tube de contact (21),
- au moins une contre-électrode (20) présentant une pointe d'électrode (201), et
- une buse à gaz de pulvérisation (25),
sachant que
ledit au moins un premier tube de contact (21) comprend un canal intérieur (200) pour amener un premier fil métallique (41) ayant une section transversale profilée (44), et une pointe de tube de contact (210) ayant une ouverture de sortie (220) pour le premier fil métallique (41), une tension peut être appliquée audit au moins un premier fil métallique (41), amené par l'intermédiaire dudit au moins un premier tube de contact (21), et à ladite au moins une contre-électrode (20), afin de former un arc électrique destiné à faire fondre ledit au moins un premier fil métallique (41),
un gaz de pulvérisation (30) peut être éjecté de la buse de pulvérisation (25) pour évacuer des gouttes de métal fondues le long du flux de gaz de pulvérisation (310),
ledit au moins un premier tube de contact (21) et ladite au moins une contre-électrode (20) ont leurs pointes (201, 210) convergeant dans la direction d'éjection (310) du gaz de pulvérisation (30), et
la surface extérieure (230) dudit au moins un premier tube de contact (21) présente une section transversale profilée et/ou la surface de section transversale (203) du canal intérieur (200) dudit au moins un premier tube de contact (21) est adaptée au moins localement à la section transversale profilée (44) du premier fil métallique (41) amené, ledit au moins un premier et/ou deuxième tube de contact (21, 22) est réalisé en au moins deux parties, à savoir de la pointe de tube de contact (210) et d'un canal de tube de contact adjacent, la pointe de tube de contact (21) étant conçue de manière interchangeable, et
la pointe de tube de contact (210) présente un axe longitudinal ainsi qu'un canal intérieur, s'étendant le long de l'axe longitudinal, pour le guidage et l'alignement du fil métallique (41) amené, et est conçue de manière à pouvoir tourner par rapport au canal de tube de contact (240) dans la direction circonférentielle (47) de l'axe longitudinal (45) du fil, la position angulaire pouvant être fixée,
pour la mise en œuvre d'un procédé de revêtement thermique de surfaces.
